# EUROPÄISCHE PATENTANMELDUNG

(11) **EP 2 207 403 A1**
(43) Veröffentlichungstag der Anmeldung: **14.07.2010**
(21) Anmeldenummer: 09150326.8
(22) Anmeldetag: 09.01.2009
(51) Int. Cl.: H05B 37/03, H05B 41/40

(54) **Steuer-Vorrichtung und Verfahren zum Steuern einer Straßenleuchte**

(71) Anmelder: Rauschert Heinersdorf-Pressig GmbH, 96332 Pressig (DE)
(72) Erfinder: Metzler, Richard, 82343 Pöcking (DE)
(74) Vertreter: Sandmann, Wolfgang

(57) **Zusammenfassung**

Die Steuer-Vorrichtung zum Steuern einer Straßenleuchte mit zumindest einer Lampe umfasst:
- eine Transformations-Vorrichtung zum Transformieren einer empfangenen Eingangsspannung auf eine Ausgangsspannung;
- eine Mess-vorrichtung zum Messen der Ausgangsspannung und eines Verbrauchsstromes der zumindest einen Lampe; und
- eine Regelungs-Vorrichtung zum Regeln der Ausgangsspannung auf eine einstellbare Regel-Zielspannung in Abhängigkeit der gemessenen Ausgangsspannung und des gemessenen Verbrauchsstromes.

## Beschreibung

Die Erfindung betrifft eine Steuer-Vorrichtung und ein Verfahren zum Steuern einer Straßenleuchte.

Eine herkömmliche Steuerung zum Steuern einer Straßenleuchte ist aus der ES 2 070 735 bekannt.

Eine Aufgabe der vorliegenden Erfindung liegt darin, den Energieverbrauch einer Straßenleuchte zu optimieren.

Erfindungsgemäß wird diese gestellte Aufgabe durch eine Steuer-Vorrichtung mit den Merkmalen des Patentanspruchs 1 und/oder durch ein Verfahren mit den Merkmalen des Patentanspruchs 14 durch ein Computerprogrammprodukt mit den Merkmalen des Patentanspruchs 15 gelöst.

Demgemäß wird eine Steuer-Vorrichtung zum Steuern einer Straßenleuchte mit zumindest einer Lampe vorgeschlagen, welche aufweist:
- eine Transformations-Vorrichtung zum Transformieren einer empfangenen Eingangsspannung auf eine Ausgangsspannung;
- eine Mess-Vorrichtung zum Messen der Ausgangsspannung und eines Verbrauchsstromes der zumindest einen Lampe; und
- eine Regelungs-Vorrichtung zum Regeln der Ausgangsspannung auf eine einstellbare Regel-Zielspannung in Abhängigkeit der gemessenen Ausgangsspannung und des gemessenen Verbrauchsstromes.

Weiterhin wird ein Verfahren zum Steuern einer Straßenleuchte mit zumindest einer Lampe vorgeschlagen, welches folgende Schritte aufweist:
- Transformieren einer empfangenen Eingangsspannung auf eine Ausgangsspannung;
- Messen der Ausgangsspannung und eines Verbrauchsstromes der zumindest einen Lampe; und
- Regeln der Ausgangsspannung auf eine einstellbare Regel-zielspannung in Abhängigkeit der gemessenen Ausgangsspannung und des gemessenen Verbrauchsstromes.

Weiter wird ein Computerprogrammprodukt vorgeschlagen, welches auf einer programmgesteuerten Einrichtung die Durchführung eines wie oben beschriebenen Verfahrens veranlasst.

Ein Computerprogramm-Produkt wie ein Computerprogramm-Mittel kann beispielsweise als Speichermedium, wie Speicherkarte, USB-Stick, Floppy, CD-ROM, DVD oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogramm-Produkt oder dem Computerprogramm-Mittel erfolgen.

Vorteilhafte Ausgestaltungen und Weiterbildungen der Erfindung ergeben sich aus den Unteransprüchen sowie der Beschreibung unter Bezugnahme auf die Zeichnungen.

Gemäß einer bevorzugten Weiterbildung hat die Transformations-Vorrichtung einen Spar-Transformator und eine nachgeschaltete Anzahl von Halbleiter-Relais.

Gemäß einer weiteren bevorzugten Weiterbildung generiert die Regelungs-Vorrichtung zumindest ein Regelungs-Signal in Abhängigkeit der gemessenen Ausgangsspannung und des gemessenen Verbrauchsstroms. Weiter steuert die Regelungs-Vorrichtung die Anzahl der Halbleiter-Relais zur Regelung der Ausgangsspannung auf die Regel-Zielspannung mit dem zumindest einen generierten Regelungs-Signal an.

Gemäß einer weiteren bevorzugten Weiterbildung ist eine Ausgangs-Vorrichtung zum Bereitstellen der geregelten Ausgangsspannung für die zumindest eine Lampe der Straßenleuchte vorgesehen ist.

Beispielsweise ist die Steuer-Vorrichtung als ein Vorschaltgerät für die Straßenleuchte ausgebildet.

Gemäß einer weiteren bevorzugten Weiterbildung ist eine Eingangs-Vorrichtung zum Empfangen der Eingangsspannung vorgesehen.

Gemäß einer weiteren bevorzugten Weiterbildung ist eine Bypass-Vorrichtung zum Überbrücken der Transformations-Vorrichtung zwischen der Eingangsvorrichtung und der Ausgangsvorrichtung gekoppelt.

Gemäß einer weiteren bevorzugten Weiterbildung ist eine Logik-Vorrichtung vorgesehen, welche dazu eingerichtet ist, die Bypass-Vorrichtung in Abhängigkeit der gemessenen Ausgangsspannung und des gemessenen Verbrauchstromes und eines Status der Steuer-Vorrichtung zu steuern.

Gemäß einer weiteren bevorzugten Weiterbildung ist die Steuer-Vorrichtung in zumindest zwei unterschiedlichen, von der Logik-Vorrichtung steuerbaren Modi betreibbar. Diese beiden Modi umfassen insbesondere einen Bypass-Modus, in dem die Logik-Vorrichtung die Bypass-Vorrichtung einschaltet und die an der Ausgangsvorrichtung bereitgestellte Ausgangsspannung der Eingangsspannung entspricht, und einen Sparmodus, in welchem die Bypass-Vorrichtung ausgeschaltet ist und die Regelungs-Vorrichtung die Ausgangsspannung auf eine von einem Typ der zumindest einen Lampe der Straßenleuchte abhängige minimale Betriebsspannung regelt.

Insbesondere ist die Eingangsspannung die Netzspannung des Netzes oder Stromnetzes des jeweiligen Landes oder Staates. Demnach wird im Bypass-Modus die Straßenleuchte mit der Netzspannung betrieben. Der Bypass-Modus wird insbesondere für die Startphase und als zusätzliche Anlagensicherheit, insbesondere bei Auftreten von Störungen, verwendet. In der Startphase werden die angeschlossenen Lampen der Straßenleuchte eingeschaltet. Physikalisch bedingt, verringert sich der Verbrauchsstrom nach einer vorbestimmten Zeit, beispielsweise einigen Minuten, deutlich. Durch die ständige Messerfassung des Verbrauchsstromes wird vorzugsweise bei Erreichen eines definierten Wertes der Bypass-Modus verlassen. Hinsichtlich der Anlagensicherheit kann die angeschlossene Straßenleuchte bzw. deren Lampen mit der Netzspannung versorgt werden, falls in einem anderen Modus, beispielsweise dem Sparmodus, eine Störung, wie z.B. eine zu hohe Transformatortemperatur oder ein anomaler Verbrauchsstrom, auftritt. Sobald ein solches Auslösekriterium hinsichtlich der Anlagesicherheit erlischt, kann in den vorherigen Modus, beispielsweise in den Sparmodus, zurückgekehrt werden.

In dem Sparmodus wird die Ausgangsspannung der Steuer-Vorrichtung auf eine von dem Typ der zumindest einen Lampe der Straßenleuchte abhängige minimale Betriebsspannung geregelt.

Beinhaltet beispielsweise die Straßenleuchte eine Anzahl von Quecksilberdampflampen, die eine minimale Betriebsspannung von 195 V haben, und eine Anzahl von Natriumdampflampen, die eine minimale Betriebsspannung von 175 V haben, wird die Ausgangsspannung auf 195 V geregelt. Hat aber eine jeweilige Straßenleuchte beispielsweise ausschließlich Natriumdampflampen, so kann die Ausgangsspannung in dem Sparmodus auf 175 V geregelt werden. Die Vorauswahl oder Voreinstellung der minimalen Betriebsspannung für den Sparmodus kann beispielsweise durch Schiebeklemmen innerhalb der Steuer-Vorrichtung oder Schaltanlage erfolgen.

Gemäß einer weiteren bevorzugten Weiterbildung ist die Steuer-Vorrichtung weiter in einem von der Logik-Vorrichtung gesteuerten Normalmodus betreibbar. In dem Normalmodus ist die Bypass-Vorrichtung ausgeschaltet und die Ausgangsspannung ist auf eine mittels der Logik-Vorrichtung eingestellte Regel-Zielspannung geregelt, welche kleiner gleich der Eingangsspannung und größer als die minimale Betriebsspannung der zumindest einen Lampe der Straßenleuchte ist.

Der Normalmodus wird beispielsweise durch ein Ende der Startphase oder durch einen negativen Signalpegel des Sparmodus-Freigabesignals ausgelöst.

Die Regelungs-Vorrichtung ist insbesondere Teil einer Logik-Vorrichtung. Die Logik-Vorrichtung ist beispielsweise als speicherprogrammierbare Steuerung (SPS) ausgebildet.

Gemäß einer weiteren bevorzugten Weiterbildung kann die Regelungs-Vorrichtung zum Regeln der Ausgangsspannung auf die Regel-Zielspannung mittels einer Anzahl von Regelungs-Signalen eine erste Menge der Anzahl der Halbleiter-Relais einschalten und eine zweite Menge der Anzahl der Halbleiter-Relais ausschalten.

Damit kann die Regelungs-Vorrichtung den Lampen der Straßenleuchte verschiedene Spannungswerte oder verschiedene Spannungsstufen durch verschiedene Anzapfungen des Spartransformators mittels der verschiedenen gesteuerten Halbleiter-Relais zuweisen. Die Umschaltung des Ausgangs des Spartransformators und damit die Ansteuerung der verschiedenen Anzapfungen des Spartransformators erfolgt mittels der nullspannungsschaltenden Halbleiter-Relais, welche mittels der Regelungs-Vorrichtung angesteuert werden.

Wie oben bereits ausgeführt, schaltet die Regelungs-Vorrichtung die Halbleiter-Relais in Abhängigkeit der gemessenen Ausgangsspannung und des gemessenen Verbrauchsstroms.

Schwankt die Ausgangsspannung beispielsweise nach unten, erfolgt mittels der Regelungs-Vorrichtung sofort ein Erhöhungsschritt der Ausgangsspannung. Dadurch bleibt das Spannungsniveau der Ausgangsspannung und damit die Beleuchtungsstärke der Straßenleuchte unabhängig von auftretenden Netzschwankungen vorteilhafterweise konstant.

Wird beispielsweise eine plötzliche Ausgangsspannungserhöhung detektiert, erfolgt vorzugsweise nach Ablauf einer vorbestimmten Zeitdauer, beispielsweise zwei Minuten, die ausgangsseitige Spannungsanpassung der Ausgangsspannung der Steuer-Vorrichtung. In diesem Fall wird um eine Stufe reduziert.

Durch den Zeitverzug mittels der vorbestimmten Zeitdauer wird ein Pendeln im Grenzbereich unterdrückt.

Wie oben bereits ausgeführt, wird der Verbrauchsstrom kontinuierlich gemessen und die gemessenen Messwerte werden der Regelungs-Vorrichtung bereitgestellt. Folglich kann ein Stromwert je Stufe festgelegt werden. Vor einer Umschaltung zur nächstniedrigeren Stufe kann ein theoretischer Stromwert durch die Regelungs-Vorrichtung berechnet werden. Liegt nach der Umschaltung der tatsächliche Wert zu weit von dem errechneten theoretischen Stromwert entfernt, wird um eine Stufe nach oben korrigiert. Überschreitet der Stromwert des Verbrauchsstromes den in der Regelungs-Vorrichtung oder der Logik-Vorrichtung festgelegten Anlagen-Maximalwert, wird in den Bypass-Modus umgeschaltet.

Gemäß einer weiteren bevorzugten Weiterbildung ist die Logik-Vorrichtung dazu eingerichtet, ein Steuersignal zum Ein- und Ausschalten der Bypass-Vorrichtung in Abhängigkeit der gemessenen Ausgangsspannung und dem gemessenen Verbrauchsstrom zu generieren und die Bypass-Vorrichtung mittels dem generierten Steuersignal anzusteuern.

Gemäß einer weiteren bevorzugten Weiterbildung umfasst die Logik-Vorrichtung die Regelungs-vorrichtung, wobei die Logik-Vorrichtung einen Leistungsfaktor cosϕ aus der gemessenen Ausgangsspannung und dem gemessenen Verbrauchsstrom bestimmt, wobei die Regelungs-Vorrichtung die Ausgangsspannung auf die eingestellte Regel-Zielspannung in Abhängigkeit der gemessenen Ausgangsspannung, dem gemessenen Verbrauchsstrom und dem bestimmten Leistungsfaktur cosϕ regelt.

Gemäß einer weiteren bevorzugten Weiterbildung schaltet die Logik-Vorrichtung in einer Startphase der Steuer-Vorrichtung und bei einer detektierten Störung in den Bypass-Modus.

Gemäß einer weiteren bevorzugten Weiterbildung schaltet die Logik-Vorrichtung nach Ablauf der Startphase und bei einem negativen Signalpegel eines Sparmodus-Freigabesignals in den Normalmodus.

Gemäß einer weiteren bevorzugten Weiterbildung schaltet die Logik-Vorrichtung nach Ablauf der Startphase und bei einem positiven Signalpegel des Sparmodus-Freigabesignals in den Sparmodus.

Gemäß einer weiteren bevorzugten Weiterbildung ist ein Bereitstellungsmittel vorgesehen, welches das Sparmodus-Freigabesignal bei Anliegen eines bestimmten externen Steuersignals und/oder nach Ablauf einer bestimmten Zeitdauer nach Ablauf der Startphase auf den positiven Signalpegel setzt.

Gemäß einer weiteren bevorzugten Weiterbildung ist ein Detektionsmittel zum Detektieren einer Störung in Abhängigkeit der gemessenen Ausgangsspannung, des gemessenen Verbrauchsstromes und/oder einer gemessenen Temperatur der Transformations-Vorrichtung vorgesehen.
Gemäß einer weiteren bevorzugten Weiterbildung ist ein Bestimmungsmittel vorgesehen, welches dazu eingerichtet ist, den Ablauf der Startphase in Abhängigkeit des gemessenen Verbrauchsstromes zu bestimmen.

Das jeweilige Mittel, Bereitstellungsmittel, Detektionsmittel und Bestimmungsmittel, kann hardwaretechnisch oder auch softwaretechnisch implementiert sein. Bei einer hardwaretechnischen Implementierung kann das jeweilige Mittel als Vorrichtung, zum Beispiel als Computer oder Mikroprozessor, Einrichtung oder auch als Teil eines Systems, zum Bespiel als Computer-System, ausgebildet sein. Bei einer softwaretechnischen Implementierung kann das jeweilige Mittel als Computerprogrammprodukt, als eine Funktion, als eine Routine, als Teil eines Programmcodes oder als ausführbares Objekt ausgebildet sein.

Weiter wird eine Beleuchtungsanlage mit zumindest einer Straßenleuchte mit zumindest einer Lampe und mit einer wie oben erläuterten Steuer-Vorrichtung zum Steuern der Straßenleuchte vorgeschlagen. Dabei kann die Steuer-Vorrichtung in eine bestehende Beleuchtungsanlage ohne zusätzlichen Umbauaufwand an den Leuchten oder der Verkabelung als Vorschalt-Gerät eingesetzt werden. Die Steuer-Vorrichtung ist insbesondere für den Einsatz in einem Dreiphasen-Drehstromnetz ausgelegt.

Die Erfindung wird nachfolgend anhand der in den schematischen Figuren angegebenen Ausführungsbeispiele näher erläutert. Es zeigen:
- Figur 1: ein schematisches Blockschaltbild eines ersten Ausführungsbeispiels einer erfindungsgemäßen SteuerVorrichtung zum Steuern einer Straßenleuchte mit zumindest einer Lampe;
- Figur 2: ein schematisches Blockschaltbild eines zweiten Ausführungsbeispiels einer erfindungsgemäßen Steuer-Vorrichtung zum Steuern einer Straßenleuchte mit zumindest einer Lampe;
- Figur 3: ein schematisches Blockschaltbild eines Ausführungsbeispiels einer Logik-Vorrichtung'nach Figur 2; und
- Figur 4: ein schematisches Ablaufdiagramm eines Ausführungsbeispiels des erfindungsgemäßen Verfahrens zum Steuern einer Straßenleuchte mit zumindest einer Lampe.

In allen Figuren sind gleiche bzw. funktionsgleiche Mittel und Einrichtungen - sofern nichts anderes angegeben - mit denselben Bezugszeichen versehen.

Fig. 1 zeigt ein schematisches Blockschaltbild eines ersten Ausführungsbeispiels einer erfindungsgemäßen Steuer-Vorrichtung 1 zum Steuern einer Straßenleuchte 2 mit zumindest einer Lampe.

Die Steuer-Vorrichtung 1 hat zumindest eine Transformations-Vorrichtung 3, eine Mess-Vorrichtung 4 und eine Regelungs-Vorrichtung 5.

Die Transformations-Vorrichtung 3 ist dazu eingerichtet, eine empfangene Eingangsspannung V1 auf eine Ausgangsspannung V2 zu transformieren.

Weiter ist die Mess-Vorrichtung 4 dazu eingerichtet, die Ausgangsspannung V2 zur Bereitstellung einer gemessenen Ausgangsspannung V3 zu messen. Weiter ist die Mess-Vorrichtung 4 dazu eingerichtet, den Verbrauchsstrom 13 der zumindest einen Lampe der Straßenleuchte 2 zu messen.

Ferner ist die Regelungs-Vorrichtung 5 dazu eingerichtet, die Ausgangsspannung V2 auf eine einstellbare Regel-zielspannung VZ in Abhängigkeit der gemessenen Ausgangsspannung V3 und des gemessenen Verbrauchsstromes 13 zu regeln.

Ferner zeigt Fig. 2 ein schematisches Blockschaltbild eines zweiten Ausführungsbeispiels einer erfindungsgemäßen Steuer-Vorrichtung 1 zum Steuern einer Straßenleuchte 2 mit zumindest einer Lampe. Dabei weist das zweite Ausführungsbeispiel nach Fig. 2 sämtliche Merkmale des ersten Ausführungsbeispiels nach Fig. 1 auf.

Gemäß dem Ausführungsbeispiel nach Fig. 2 ist die Transformations-Vorrichtung 3 mit einem Spartransformator 6 und einer nachgeschalteten vorbestimmten Anzahl von Halbleiter-Relais 71-74 ausgestattet. Ohne Einschränkung der Allgemeinheit ist die Anzahl der Halbleiter-Relais 71-74 in dem Ausführungsbeispiel nach Figur 2 gleich vier.

Vorzugsweise generiert die Regelungs-Vorrichtung 5 zumindest ein Regelungssignal RS; RS1-RS4 in Abhängigkeit der gemessenen Ausgangsspannung V3 und des gemessenen Verbrauchsstroms 13. Mittels des zumindest einen generierten Regelungssignals RS; RS1-RS4 steuert die Regelungs-Vorrichtung 5 die Anzahl der Halbleiter-Relais 71-74 zur Regelung der Ausgangsspannung V2 auf die Regel-Zielspannung VZ an. Zur Speicherung der Regel-Zielspannung VZ ist beispielsweise eine Speichereinrichtung 16 vorgesehen. Die Speichereinrichtung 16 sowie die Regelungs-Vorrichtung 5 sind insbesondere in einer Logik-Vorrichtung 11 angeordnet oder integriert. Die Logik-Vorrichtung 11 ist insbesondere als eine speicherprogrammierbare Steuerung (SPS) ausgebildet.

Weiter hat die Steuer-Vorrichtung 1 vorzugsweise eine Eingangsvorrichtung 9 zum Empfangen der Eingangsspannung V1 und eine Ausgangsvorrichtung 8 zum Bereitstellen der geregelten Ausgangsspannung V2 für die zumindest eine Lampe der Straßenleuchte 2. Die Eingangsspannung V1 ist beispielsweise als die Netzspannung des lokalen Netzes des jeweiligen Staates oder Landes ausgebildet. Die Eingangsvorrichtung 9 hat insbesondere einen Phasenanschluss L1, einen Masseanschluss M und zwei Nullleiteranschlüsse N. Für den Fachmann ist es offensichtlich, dass die Eingangsvorrichtung 9 für den Anschluss an ein Mehrphasennetz weitere Phasenanschlüsse aufweisen kann und aufweist.

Die Ausgangsvorrichtung 8 hat beispielsweise einen Masseanschluss M und eine Anzahl von Spannungsanschlüssen U zur Bereitstellung der geregelten Ausgangsspannung V2.

Weiter weist die Steuer-Vorrichtung 1 vorzugsweise eine Bypass-Vorrichtung 10 zum Überbrücken der Transformations-Vorrichtung 3 auf. Die Bypass-Vorrichtung 10 ist vorzugsweise zwischen der Eingangsvorrichtung 9 und der Ausgangsvorrichtung 8 gekoppelt. Dabei ist die Bypass-Vorrichtung 10 insbesondere zwischen einer die Eingangsspannung V1 empfangenden Leitung und einer die geregelte Ausgangsspannung V2 bereitstellenden Leitung gekoppelt.

Die Bypass-Vorrichtung 10 hat ein Schütz 17 mit einem Schütz-Schalter 18, der zwischen diesen beiden Leitungen gekoppelt ist, und eine Schütz-Spule 19 zur Steuerung des Schütz-Schalters 18. Vor der Schütz-Spule 19 ist ein Bypass-Schalter 20 angeordnet. Der Bypass-Schalter 20 wird von der Regelungs-Vorrichtung 5 mittels eines Steuersignals S gesteuert. Das Steuersignal S wird von der Regelungs-Vorrichtung 5 insbesondere in Abhängigkeit der gemessenen Ausgangsspannung V3 und des gemessenen Verbrauchsstromes 13 bereitgestellt. Des Weiteren weist die Bypass-Vorrichtung 10 eine Spannungsversorgungseinrichtung 21 und eine Steuersicherung 22 auf.

Weiterhin kann die Logik-Vorrichtung 11 dazu eingerichtet werden, die Bypass-Vorrichtung 10 in Abhängigkeit der gemessenen Ausgangsspannung V3, des gemessenen Verbrauchsstromes I3 und eines Status der Steuer-Vorrichtung 1 zu steuern. Der Status der Steuer-Vorrichtung 1 kann beispielsweise angeben, ob die Steuer-Vorrichtung eingeschaltet oder ausgeschaltet ist oder ob sich die Steuer-Vorrichtung in einer Startphase oder in einer Abschaltphase befindet.

Weiter ist die Steuer-Vorrichtung 1 vorzugsweise in zumindest zwei unterschiedlichen Modi betreibbar. Diese beiden Modi sind insbesondere von der Logik-Vorrichtung 11 steuerbar. Weiter umfassen diese beiden Modi insbesondere einen Bypass-Modus und einen Sparmodus. In dem Sparmodus schaltet die Logik-Vorrichtung 11 die Bypass-Vorrichtung 10 ein und die an der Ausgangsvorrichtung 8 bereitgestellte Ausgangsspannung V2 entspricht der Eingangsspannung V1. In dem Sparmodus ist die Bypass-Vorrichtung 10 ausgeschaltet und die Regelungs-Vorrichtung 5 regelt die Ausgangsspannung V2 auf eine von einem Typ der zumindest einen Lampe der Straßenleuchte 2 abhängige minimale Betriebsspannung, beispielsweise 175 V oder 195 V.

Weiter ist die Steuer-Vorrichtung 1 vorzugsweise in einem von der Logik-Vorrichtung 11 gesteuerten Normalmodus betreibbar. In dem Normalmodus ist die Bypass-Vorrichtung 10 ausgeschaltet und die Ausgangsspannung V2 ist auf eine mittels der Logik-Vorrichtung 11 eingestellte Regel-Zielspannung VZ geregelt. Die eingestellte Regel-Zielspannung VZ ist kleiner gleich der Eingangsspannung V1 und größer als die minimale Betriebsspannung der zumindest einen Lampe der Straßenleuchte 2.

Weiter ist die Regelungs-Vorrichtung 5 vorzugsweise dazu eingerichtet, zum Regeln der Ausgangsspannung V2 auf die Regel-Zielspannung VZ mittels der Anzahl von Regelungssignalen RS1-RS4 eine erste Menge der Anzahl der Halbleiter-Relais 71, 72 einzuschalten und eine zweite Menge der Anzahl der Halbleiter-Relais 73, 74 auszuschalten. Ohne Einschränkung der Allgemeinheit zeigt Fig. 2 vier Halbleiter-Relais 71-74. Allgemein kann eine Anzahl N von Halbleiter-Relais vorgesehen sein, wobei die Regelungs-Vorrichtung 5 in Abhängigkeit des gewählten Modus und/oder der eingestellten Regel-Zielspannung eine vorbestimmbare erste Untermenge einschaltet und eine zweite vorbestimmbare Untermenge ausschaltet.

Die Logik-Vorrichtung 11 ist ferner - wie oben ausgeführt - vorzugsweise dazu eingerichtet, das Steuersignal S zum Ein- und Ausschalten der Bypass-Vorrichtung 10 in Abhängigkeit der gemessenen Ausgangsspannung V3 und des gemessenen Verbrauchsstroms I3 zu generieren und die Bypass-Vorrichtung 10 mittels des generierten Steuersignals S anzusteuern.

Die Logik-Vorrichtung 11 integriert vorzugsweise die Regelungs-Vorrichtung 5. Die Logik-Vorrichtung 11 bestimmt weiter vorzugsweise einen Leistungsfaktor cosϕ aus der gemessenen Ausgangsspannung V3 und dem gemessenen Verbrauchsstrom I3. Dann kann die Regelungs-Vorrichtung 4 die Ausgangsspannung V2 auf die eingestellte Regel-Zielspannung VZ in Abhängigkeit der gemessenen Ausgangsspannung V3, des gemessenen Verbrauchsstroms 13 und des bestimmten Leistungsfaktors cosϕ regeln.

Hinsichtlich der verschiedenen möglichen Modi für die Steuer-Vorrichtung 1 schaltet die Logik-Vorrichtung 11 in Abhängigkeit der folgenden Ereignisse und/oder Zeiten:

In einer Startphase der Steuer-Vorrichtung 1 schaltet die Logik-Vorrichtung 11 in den Bypass-Modus. Ebenso schaltet die Logik-Vorrichtung 1 bei einer detektierten Störung in den Bypass-Modus.

Weiter schaltet die Logik-Vorrichtung 11 nach Ablauf der Startphase sowie bei einem negativen Signalpegel eines Sparmodus-Freigabesignals F in den Normalmodus (vgl. Figur 3).

Die Logik-Vorrichtung 11 schaltet in den Sparmodus nach Ablauf der Startphase und bei einem positiven Signalpegel des Sparmodus-Freigabesignals F.

Dazu zeigt Fig. 3 ein schematisches Blockschaltbild eines Ausführungsbeispiels einer Logik-Vorrichtung 11 nach Fig. 2.

Die Logik-Vorrichtung 11 hat vorzugsweise neben der Regelungs-Vorrichtung 5 zum Bereitstellen der Regelungssignals RS; RS1-RS4 und des Steuersignals S für die Bypass-Vorrichtung 10 eine logische Steuereinrichtung 15, welche die Regelungs-Vorrichtung 5 mittels zumindest eines zweiten Steuersignals S2 ansteuert. Weiter ist die logische Steuereinrichtung 15 auch dazu eingerichtet, den oben erläuterten Leistungsfaktor cosϕ aus der gemessenen Ausgangsspannung V3 und dem gemessenen Verbrauchsstrom I zu bestimmen.

Weiterhin ist die logische Steuereinrichtung 15 dazu eingerichtet, das zumindest eine Steuersignal S2 in Abhängigkeit der Ausgänge eines Bereitstellungsmittels 12, eines Detektionsmittels 13 und eines Bestimmungsmittels 14 zu generieren. Dabei wird mittels des zumindest einen zweiten Steuersignals S2 insbesondere die Umschaltung der verschiedenen Modi, Bypass-Modus, Sparmodus und Normalmodus, getriggert.

Dabei ist das Bereitstellungsmittel 12 dazu eingerichtet, das Sparmodus-Freigabesignal F bei Anlegen eines bestimmten externen Steuersignals E und/oder nach Ablauf einer bestimmten Zeitdauer nach Ablauf der Startphase auf den positiven Signalpegel zu setzen. Das externe Steuersignal E kann beispielsweise ein Techniker durch Betätigung eines vorbestimmten Schalters an der Steuer-Vorrichtung 1 auslösen.

Das Detektionsmittel 13 ist dazu eingerichtet, eine Störung ST der Steuer-Vorrichtung 1 in Abhängigkeit der gemessenen Ausgangsspannung V3, des gemessenen Verbrauchsstromes I3 und/oder einer gemessenen Temperatur T der Transformations-Vorrichtung 3 vorgesehen. Mittel zur Messung der Temperatur T der Transformations-Vorrichtung 3 sind in den Figuren nicht gezeigt.

Weiter ist das Bestimmungsmittel 14 dazu eingerichtet, den Ablauf der Startphase in Abhängigkeit des gemessenen Verbrauchsstromes I3 zu bestimmen. Den Ablauf der Startphase kann das Bereitstellungsmittel 12 durch ein geeignetes Signal der logischen Steuereinrichtung 15 und dem Bereitstellungsmittel 12 bereitstellen.

Fig. 4 zeigt ein schematisches Ablaufdiagramm eines Ausführungsbeispiels des erfindungsgemäßen Verfahrens zum Steuern einer Straßenleuchte 2 mit zumindest einer Lampe.

Nachfolgend wird das Ausführungsbeispiel des erfindungsgemäßen Verfahrens gemäß Fig. 4 mit Bezug auf die Blockschaltbilder der Fig. 1 bis 3 erläutert. Das erfindungsgemäße Verfahren nach Fig. 4 weist die Verfahrensschritte X1 bis X3 auf:

### Verfahrensschritt X1:

Eine empfangene Eingangsspannung V1 wird auf eine Ausgangsspannung V2 transformiert.

### Verfahrensschritt X2:

Die Ausgangsspannung V2 wird zur Bereitstellung einer gemessenen Ausgangsspannung V3 gemessen. Ebenso wird ein Verbrauchsstrom I3 der zumindest einen Lampe der Straßenleuchte 2 gemessen.

### Verfahrensschritt X3:

Die Ausgangsspannung V2 wird auf eine einstellbare Regel-Zielspannung VZ in Abhängigkeit der gemessenen Ausgangsspannung V3 des gemessenen Verbrauchsstromes 13 geregelt.

Obwohl die vorliegende Erfindung vorstehend anhand der bevorzugten Ausführungsbeispiele beschrieben wurde, ist sie darauf nicht beschränkt, sondern auf vielfältige Art und Weise modifizierbar.

### Bezugszeichenliste

- 1: Steuer-Vorrichtung
- 2: Straßenleuchte
- 3: Transformations-Vorrichtung
- 4: Mess-Vorrichtung
- 5: Regelungs-Vorrichtung
- 6: Spartransformator
- 8: Ausgangsvorrichtung
- 9: Eingangsvorrichtung
- 10: Bypass-Vorrichtung
- 11: Logik-Vorrichtung
- 12: Bereitstellungsmittel
- 13: Detektionsmittel
- 14: Bestimmungsmittel
- 15: logische Steuereinrichtung
- 17: Schütz
- 18: Schütz-Schalter
- 19: Schütz-Spule
- 20: Bypass-Schalter
- 21: Spannungsversorgungseinrichtung
- 22: Steuersicherung
- 23: Eingangssicherung
- 71-74: Halbleiter-Relais

- A: Ablauf der Startphase
- E: externes Steuersignal
- F: Sparmodus-Freigabesignal
- 13: Verbrauchsstrom
- RS; RS1-RS4: Regelungssignal
- S: Steuersignal
- S2: Steuersignal
- ST: Störung
- T: Temperatur
- V2: Ausgangsspannung
- V3: gemessene Ausgangsspannung
- VZ: Regel-Zielspannung
- X1-X3: Verfahrensschritt

## Patentansprüche

1. Steuer-Vorrichtung (1) zum Steuern einer Straßenleuehte (2) mit zumindest einer Lampe, mit:
a) einer Transformations-Vorrichtung (3) zum Transformieren einer empfangenen Eingangsspannung (V1) auf eine Ausgangsspannung (V2);
b) einer Mess-Vorrichtung (4) zum Messen der Ausgangsspannung (V2) und eines Verbrauchsstromes (13) der zumindest einen Lampe; und
c) eine Regelungs-Vorrichtung (5) zum Regeln der Ausgangsspannung (V2) auf eine einstellbare Regel-Zielspannung (VZ) in Abhängigkeit der gemessenen Ausgangsspannung (V3) und des gemessenen Verbrauchsstromes (I3).

2. Steuer-Vorrichtung nach Anspruch 1,
**dadurch gekennzeichnet,**
**dass** die Transformations-Vorrichtung (3) einen Spar-Transformator (6) und eine nachgeschaltete Anzahl von Halbleiter-Relais (71-74) aufweist.

3. Steuer-Vorrichtung nach Anspruch 2,
**dadurch gekennzeichnet,**
**dass** die Regelungs-Vorrichtung (5) zumindest ein Regelungs-Signal (RS; RS1-RS4) in Abhängigkeit der gemessenen Ausgangsspannung (V3) und des gemessenen Verbrauchsstroms (13) generiert und mit dem zumindest einen generierten Regelungs-Signal (RS; RS1-RS4) die Anzahl der Halbleiter-Relais (71-74) zur Regelung der Ausgangsspannung (V2) auf die Regel-Zielspannung (VZ) ansteuert.

4. Steuer-Vorrichtung nach Anspruch 1, 2 oder 3,
**dadurch gekennzeichnet,**
**dass** eine Ausgangs-Vorrichtung (8) zum Bereitstellen der geregelten Ausgangsspannung (V2) für die zumindest eine Lampe der Straßenleuchte (2) vorgesehen ist und/oder eine Eingangs-Vorrichtung (9) zum Empfangen der Eingangsspannung (V1) vorgesehen ist.

5. Steuer-Vorrichtung nach Anspruch 4,
**dadurch gekennzeichnet,**
**dass** eine Bypass-Vorrichtung (10) zum Überbrücken der Transformations-Vorrichtung (3) zwischen der Eingangsvorrichtung (9) und der Ausgangsvorrichtung (8) gekoppelt ist.

6. Steuer-Vorrichtung nach Anspruch 5,
**dadurch gekennzeichnet,**
**dass** eine Logik-Vorrichtung (11) vorgesehen ist, welche dazu eingerichtet ist, die Bypass-Vorrichtung (10) in Abhängigkeit der gemessenen Ausgangsspannung (V3) und des gemessenen Verbrauchstromes (I3) und eines Status der Steuer-Vorrichtung (1) zu steuern.

7. Steuer-Vorrichtung nach Anspruch 6,
**dadurch gekennzeichnet,**
**dass** die Steuer-Vorrichtung (1) in zumindest zwei unterschiedlichen von der Logik-Vorrichtung (11) gesteuerten Modi betreibbar ist, welche einen Bypass-Modus, in dem die Logik-Vorrichtung (11) die Bypass-Vorrichtung (10) einschaltet und die an der Ausgangsvorrichtung (8) bereitgestellte Ausgangsspannung (V2) der Eingangsspannung (V1) entspricht, und einen Sparmodus umfassen, in welchem die Bypass-Vorrichtung (10) ausgeschaltet ist und die Regelungs-Vorrichtung (5) die Ausgangsspannung (V2) auf eine von einem Typ der zumindest einen Lampe der Straßenleuchte (2) abhängige minimale Betriebsspannung regelt.

8. Steuer-Vorrichtung nach Anspruch 7,
**dadurch gekennzeichnet,**
**dass** die Steuer-Vorrichtung (1) weiter in einem von der Logik-Vorrichtung (11) gesteuerten Normalmodus betreibbar ist, in dem die Bypass-Vorrichtung (10) ausgeschaltet ist und die Ausgangsspannung (V2) auf eine mittels der Logik-Vorrichtung (11) eingestellte Regel-Zielspannung (VZ) geregelt wird, welche kleiner gleich der Eingangsspannung (V1) und größer als die minimale Betriebsspannung der zumindest einen Lampe der Straßenleuchte (2) ist.

9. Steuer-Vorrichtung nach Anspruch 8,
**dadurch gekennzeichnet,**
**dass** die Regelungs-Vorrichtung (5) zum Regeln der Ausgangsspannung (V2) auf die Regel-Zielspannung (VZ) mittels einer Anzahl von Regelungs-Signalen (RS1-RS4) eine erste Menge der Anzahl der Halbleiter-Relais (71, 72) einschaltet und eine zweite Menge der Anzahl der Halbleiter-Relais (73, 74) ausschaltet.

10. Steuer-Vorrichtung nach Anspruch 6 oder einem der Ansprüche 7 bis 9,
**dadurch gekennzeichnet,**
**dass** die Logik-Vorrichtung (11) dazu eingerichtet ist, ein Steuersignal (3) zum Ein- und Ausschalten der Bypass-Vorrichtung (10) in Abhängigkeit der gemessenen Ausgangsspannung (V3) und dem gemessenen Verbrauchsstrom (I3) zu generieren und die Bypass-Vorrichtung (10) mittels des generierten Steuersignals (5) anzusteuern.

11. Steuer-Vorrichtung nach Anspruch 6 oder einem der Ansprüche 7 bis 10,
**dadurch gekennzeichnet,**
**dass** die Logik-Vorrichtung (11) die Regelungs-Vorrichtung (5) integriert, wobei die Logik-Vorrichtung (11) einen Leistungsfaktor cosϕ aus der gemessenen Ausgangsspannung (V3) und dem gemessenen Verbrauchsstrom (13) bestimmt, wobei die Regelungs-Vorrichtung (5) die Ausgangsspannung (V2) auf die eingestellte Regel-Zielspannung (VZ) in Abhängigkeit der gemessenen Ausgangsspannung (V3), dem gemessenen Verbrauchsstrom (I3) und dem bestimmten Leistungsfaktur cosϕ regelt.

12. Steuer-Vorrichtung nach Anspruch 6 oder einem der Ansprüche 7 bis 11,
**dadurch gekennzeichnet,**
**dass** die Logik-Vorrichtung (11) in einer Startphase der Steuer-Vorrichtung (1) und bei einer detektierten Störung in den Bypass-Modus schaltet, und/oder
**dass** die Logik-Vorrichtung (11) nach Ablauf der Startphase und bei einem negativen Signalpegel eines Sparmodus-Freigabesignals (F) in den Normalmodus schaltet,
und/oder
**dass** die Logik-Vorrichtung (11) nach Ablauf der Startphase und bei einem positiven Signalpegel des Sparmodus-Freigabesignals (F) in den Sparmodus schaltet.

13. Steuer-Vorrichtung nach Anspruch 12,
**dadurch gekennzeichnet,**
**dass** ein Bereitstellungsmittel (12) vorgesehen ist, welches das Sparmodus-Freigabesignal (F) bei Anliegen eines bestimmten externen Steuersignals (E) und/oder nach Ablauf einer bestimmten Zeitdauer nach Ablauf der Startphase auf den positiven Signalpegel setzt; und/oder
wobei ein Detektionsmittel (13) zum Detektieren einer Störung (ST) in Abhängigkeit der gemessenen Ausgangsspannung (V3), des gemessenen Verbrauchsstromes (I3) und/oder einer gemessenen Temperatur (T) der Transformtions-Vorrichtung (3) vorgesehen ist; und/oder
wobei ein Bestimmungsmittel (14) vorgesehen ist, welches dazu eingerichtet ist, den Ablauf der Startphase in Abhängigkeit des gemessenen Verbrauchsstromes (I3) zu bestimmen.

14. Verfahren zum Steuern einer Straßenleuchte (2) mit zumindest einer Lampe, mit den Schritten:
a) Transformieren einer empfangenen Eingangsspannung (V1) auf eine Ausgangsspannung (V2);
b) Messen der Ausgangsspannung (V2) und eines Verbrauchsstromes (I3) der zumindest einen Lampe; und
c) Regeln der Ausgangsspannung (V2) auf eine einstellbare Regel-Zielspannung (VZ) in Abhängigkeit der gemessenen Ausgangsspannung (V3) und des gemessenen Verbrauchsstromes (I3).

15. Computerprogrammprodukt, welches auf einer programmgesteuerten Einrichtung die Durchführung eines Verfahrens nach dem Anspruch 14 veranlasst.
